# EUROPÄISCHE PATENTANMELDUNG

(11) **EP 4 603 207 A1**
(43) Veröffentlichungstag der Anmeldung: **20.08.2025**
(21) Anmeldenummer: 25157041.2
(22) Anmeldetag: 11.02.2025
(51) Int. Cl.: B21F 27/00, A47L 15/50, B05D 7/20, B21F 27/10, B21F 27/12, B21F 27/14

(54) **VERFAHREN ZUM BEARBEITEN VON DRÄHTEN ZUR HERSTELLUNG EINES DRAHTKORBS SOWIE DRAHTKORB, INSBESONDERE WASCH- ODER SPÜLKORB, ODER TEIL DAVON**

(30) Priorität: 19.02.2024 DE 102024104592
(71) Anmelder: Josef Schnee GmbH, 78564 Wehingen (DE)
(72) Erfinder: Posner, Benedikt, 78564 Wehingen (DE)
(74) Vertreter: Westphal, Mussgnug & Partner Patentanwälte mbB

(57) **Zusammenfassung**

Die Erfindung betrifft ein Verfahren zum Bearbeiten von Drähten (10) mit einem ersten Ende (11), einem zweiten Ende (12) und einer Längsachse (A) zur Herstellung eines Drahtkorbs, insbesondere eines Wasch- oder Spülkorbs, oder eines Teils davon aufweisend die folgenden Schritte:
- Herstellen einer ersten Fase (21) in einem ersten Winkel (α1) relativ zur Längsachse (A) des Drahtes (10) zumindest an einem an das erste Ende (11) angrenzenden ersten Endbereich (20) des Drahtes (10),
- Herstellen einer zweiten Fase (22) in einem zweiten Winkel (α2), welcher größer als der erste Winkel (α1) ist, relativ zur Längsachse (A) des Drahtes(10) an dem ersten Endbereich (20), wobei die zweite Fase (22) näher zum ersten Ende (11) des Drahtes (10) angeordnet ist als die erste Fase (21). Ferner betrifft die Erfindung einen Drahtkorb, insbesondere Wasch- oder Spülkorb, oder Teil eines Drahtkorbs aufweisend mehrere gerade und/oder gebogene Drähte (10), wobei jeder Draht (10) ein erstes Ende (11), ein zweites Ende (12) und eine Längsachse (A) aufweist, wobei zumindest an einem an das erste Ende (11) angrenzenden ersten Endbereich (20) des Drahtes (10) eine erste Fase (21) in einem ersten Winkel (α1) relativ zur Längsachse (A) des Drahtes (10) angeordnet ist, und wobei eine zweite Fase (22) in einem zweiten Winkel (α2), welcher größer als der erste Winkel (α1) ist, relativ zur Längsachse (A) des Drahtes (10) an dem ersten Endbereich (20) angeordnet ist, wobei die zweite Fase (22) näher zum ersten Ende (11) des Drahtes (10) angeordnet ist als die erste Fase (21).

## Beschreibung

Die Erfindung betrifft ein Verfahren zum Bearbeiten von Drähten zur Herstellung eines Drahtkorbs sowie einen Drahtkorb, insbesondere einen Wasch- oder Spülkorb, besonders bevorzugt einen Geschirrspülkorb, oder ein Teil davon.

Bekannt sind Drahtkörbe, insbesondere Wasch- oder Spülkörbe, welche beispielsweise in Geschirrspülern zum Einsatz kommen. Diese sind typischerweise aus Drähten, welche gegebenenfalls gebogen und oft nur punktuell zu einem Gestell miteinander verschweißt sind, gefertigt, wobei das Gestell anschließend mit einem Kunststoff beschichtet wird, beispielsweise in einem Sinterprozess. Figur 4 illustriert einen Endbereich 51 eines Drahts 50, welcher im Wesentlichen gerade abgeschnitten wurde, so dass zwischen der Stirnfläche und der Seitenfläche des Drahts 50 ein Winkel von etwa 90° angeordnet ist. Der Endbereich 51 ist mit einem Kunststoffüberzug 55 beschichtet, dessen Dicke an der umlaufenden Stirnkante verringert ist.

Aufgrund von unterschiedlichen Wärmeausdehnungskoeffizienten des Drahts einerseits und des Kunststoffüberzugs andererseits besteht das Problem, dass der Draht gegen den Kunststoffüberzug stößt und daher besonders an den stumpf abgeschnittenen Drahtenden der Kunststoffüberzug beschädigt wird, insbesondere reißt, bricht oder abplatzt, woraufhin der Drahtkorb an dieser Stelle zu korrodieren beginnt.

Es ist bekannt, auf die Stirnseite des Drahts mit einem FormStempel eine Kraft aufzubringen, um eine Verformung vorzunehmen, die den scharfen 90°-Winkel zwischen der Seitenfläche des Drahts und der Stirnfläche des Draht abmildern soll. Eine derartige Verformung führt jedoch dazu, dass sich in dem Endbereich des Drahts ein umlaufender Kragen mit größerem Außendurchmesser als der Außendurchmesser des ursprünglichen Drahts ergibt, welcher einerseits das Problem des reißenden, brechenden oder abplatzenden Kunststoffs nicht vollständig verhindert, andererseits aber auch optisch unerwünscht ist.

Die Aufgabe der Erfindung besteht daher darin, ein Verfahren zum Bearbeiten von Drähten zur Herstellung eines Drahtkorbs sowie einen Drahtkorb, insbesondere Wasch- oder Spülkorb, besonders bevorzugt einen Geschirrspülkorb, oder ein Teil davon anzugeben, welche die Gefahr der Korrosion bei derartigen Drahtkörben verringern können.

Die Aufgabe wird erfindungsgemäß gelöst durch ein Verfahren zum Bearbeiten von Drähten zur Herstellung eines Drahtkorbs mit den Merkmalen des Patentanspruchs 1 sowie einen Drahtkorb, insbesondere Wasch- oder Spülkorb, besonders bevorzugt einen Geschirrspülkorb, oder ein Teil davon mit den Merkmalen des Patentanspruchs 9 oder 12.

Vorteilhafte Ausgestaltungen und Weiterbildungen sind in den abhängigen Patentansprüchen angegeben.

Das erfindungsgemäße Verfahren zum Bearbeiten von Drähten mit einem ersten Ende, einem zweiten Ende und einer Längsachse zur Herstellung eines Drahtkorbs, insbesondere eines Wasch- oder Spülkorbs, oder eines Teils davon weist die folgenden Schritte auf:
- Herstellen einer ersten Fase in einem ersten Winkel relativ zur Längsachse des Drahtes zumindest an einem an das erste Ende angrenzenden ersten Endbereich eines Drahtes,
- Herstellen einer zweiten Fase in einem zweiten Winkel, welcher größer als der erste Winkel ist, relativ zur Längsachse des Drahtes an dem ersten Endbereich, wobei die zweite Fase näher zum ersten Ende des Drahtes angeordnet ist als die erste Fase.

Unter einer Fase ist dabei im Folgenden insbesondere sowohl die Mantelfläche eines Kegelstumpfs als auch eine gewölbte Oberfläche nach Art der Mantelfläche einer Kugelschicht zu verstehen.

Der Erfindung liegt die Erkenntnis zugrunde, dass die Gefahr einer Beschädigung des Kunststoffs an den gerade abgeschnittenen Enden der Drähte verringert werden kann, wenn die Enden der Drähte abgerundet sind, da durch die Abrundung das Aufbringen des Kunststoffüberzugs mit einer gleichmäßigeren Schichtdicke möglich wird und dadurch eine Schwachstelle in dem Kunststoffüberzug, welche bei einem gerade abgeschnittenen Draht an dem 90°-Winkel zwischen der Seitenfläche des Drahts und der Stirnfläche des Draht vorhanden sein kann, vermieden werden kann. Eine ideale Halbkugelform ist fertigungstechnisch bei derart dünnen und kurzen Drähten, wie sie für Drahtkörbe erforderlich sind, aufwendig umsetzbar. Allerdings kann näherungsweise eine Halbkugelform abgebildet werden, wenn zumindest eine erste Fase in einem ersten Winkel und zusätzlich eine zweite Fase in einem zweiten Winkel vorgesehen werden. Die Herstellung derartiger Fasen lässt sich einfach und kostengünstig umsetzen. Im Ergebnis ergibt sich ein Draht mit einem näherungsweise abgerundeten Ende, welches insbesondere den Außendurchmesser des Drahts nicht vergrößert.

Vorzugsweise weist das Verfahren den folgenden zusätzlichen Schritt auf:
- Herstellen einer dritten Fase in einem dritten Winkel, welcher größer als der zweite Winkel ist, relativ zur Längsachse des Drahtes an dem ersten Endbereich, wobei die dritte Fase näher zum ersten Ende des Drahtes angeordnet ist als die zweite Fase.

Durch einen derartigen Fertigungsschritt kann die Annäherung an die Halbkugelform weiter verbessert werden.

Vorzugsweise können auch vier oder mehr Fasen zur weiteren Verbesserung der Annäherung an die Halbkugelform vorgesehen werden. Dabei ist der Winkel der näher zum ersten Ende angeordneten Fase jeweils größer als der Winkel der weiter vom ersten Ende entfernt angeordneten Fase.

Es sei angemerkt, dass die Reihenfolge der Fertigung der Fasen beliebig ist. Es kann somit zunächst die erste Fase, anschließend die zweite Fase und darauffolgend gegebenenfalls die dritte, vierte oder weitere Fasen gefertigt werden. Es ist jedoch beispielsweise auch möglich, zunächst die Fase zu fertigen, welche die geringste Entfernung zum ersten Ende aufweist, und zuletzt die Fase zu fertigen, welche die größte Entfernung zum ersten Ende aufweist.

Je nach Einsatz des Drahtes in dem Drahtkorb kann es ausreichend sein, lediglich ein Ende wie zuvor beschrieben zu bearbeiten. Vorteilhafterweise wird auch das andere Ende des Drahtes bearbeitet. Vorzugsweise sind beide Enden des Drahtes identisch bearbeitet.

Das Verfahren kann dazu die folgenden zusätzlichen Schritte aufweisen:
- Herstellen einer ersten Fase in einem ersten Winkel relativ zur Längsachse des Drahtes an einem an das zweite Ende angrenzenden zweiten Endbereich eines Drahtes,
- Herstellen einer zweiten Fase in einem zweiten Winkel, welcher größer als der erste Winkel ist, relativ zur Längsachse des Drahtes an dem zweiten Endbereich, wobei die zweite Fase näher zum zweiten Ende des Drahtes angeordnet ist als die erste Fase. Der erste Winkel an dem zweiten Endbereich kann dabei die gleiche Größe aufweisen wie der erste Winkel an dem ersten Endbereich. Weiterhin kann der zweite Winkel an dem zweiten Endbereich dabei die gleiche Größe aufweisen wie der zweite Winkel an dem ersten Endbereich.

Weiterhin kann das Verfahren dazu den folgenden zusätzlichen Schritt umfassen:
- Herstellen einer dritten Fase in einem dritten Winkel, welcher größer als der zweite Winkel ist, relativ zur Längsachse des Drahtes an dem zweiten Endbereich, wobei die dritte Fase näher zum zweiten Ende des Drahtes angeordnet ist als die zweite Fase. Der dritte Winkel an dem zweiten Endbereich weist dabei insbesondere die gleiche Größe auf wie der dritte Winkel an dem ersten Endbereich.

Vorzugsweise können auch an dem zweiten Ende des Drahtes vier oder mehr Fasen zur weiteren Verbesserung der Annäherung an die Halbkugelform vorgesehen werden. Dabei ist der Winkel der näher zum ersten Ende angeordneten Fase jeweils größer als der Winkel der weiter vom ersten Ende entfernt angeordneten Fase.

Es sei angemerkt, dass auch am zweiten Ende die Reihenfolge der Fertigung der Fasen beliebig ist.

Gemäß einer besonders bevorzugten Ausführungsform der Erfindung erfolgt das Herstellen einer der Fasen durch ein materialabtragendes Verfahren, insbesondere durch Drehen des Drahtes um seine Längsachse und Schleifen, insbesondere an einem Schleifband oder einer Schleifscheibe. Um die Fase mit dem jeweiligen Winkel herstellen zu können, sind dazu insbesondere die Längsachse des Drahts und die Oberfläche des Schleifbands oder der Schleifscheibe in dem entsprechenden Winkel zueinander geneigt angeordnet.

Das Herstellen einer der Fasen kann auch durch ein spanabhebendes Verfahren, beispielsweise mittels einer spanabhebenden Klinge wie beispielsweise eines Fräsmessers, oder durch Kalt- oder Warmverformung erfolgen. Dabei besteht die Möglichkeit, dass die verschiedenen Fasen auf unterschiedliche Weise hergestellt werden.

Eine bevorzugte Weiterbildung der Erfindung sieht vor, dass der erste Endbereich und/oder der zweite Endbereich gebürstet, insbesondere drahtgebürstet, wird. Dadurch können Kanten oder Grate weiter abgerundet werden, wodurch die Gefahr des Reißens, Abplatzens oder Brechens von Kunststoff weiter verringert werden kann.

Vorzugsweise beträgt der erste Winkel zwischen 10° und 50°, vorzugsweise zwischen 20° und 40°, besonders bevorzugt etwa 30°. Der zweite Winkel beträgt vorteilhafterweise zwischen 50° und 80°, vorzugsweise zwischen 55° und 65°, besonders bevorzugt etwa 60°. Es hat sich gezeigt, dass sich dadurch bereits ein gutes näherungsweises Abrunden des Endbereichs des Drahts ergeben kann.

Vorteilhafterweise ist der Draht aus Stahl gefertigt. Stahldrähte sind günstig herstellbar und lassen sich gut schweißen.

Zur Herstellung des Drahtkorbs, insbesondere des Wasch- oder Spülkorbs, besonders bevorzugt eines Geschirrspülkorbs, oder eines Teils des derartigen Drahtkorbs werden mehrere derartig bearbeitete Drähte, eventuell nach einem Biegeprozess, miteinander insbesondere punktuell verschweißt und anschließend mit Kunststoff, vorzugsweise Polyamid, Polypropylen, Polyethylen oder PVC, besonders bevorzugt Polyamid 11 oder Polyamid 12, beschichtet. Dadurch wird ein einfaches und kostengünstiges Herstellungsverfahren ermöglicht.

Bei einem erfindungsgemäßen Drahtkorb, insbesondere Wasch- oder Spülkorb, besonders bevorzugt eines Geschirrspülkorbs, oder Teil eines Drahtkorbs, insbesondere eines Wasch- oder Spülkorbs, besonders bevorzugt eines Geschirrspülkorbs, aufweisend mehrere gerade und/oder gebogene Drähte, wobei jeder Draht ein erstes Ende, ein zweites Ende und eine Längsachse aufweist, ist zumindest an einem an das erste Ende angrenzenden ersten Endbereich eines Drahtes eine erste Fase in einem ersten Winkel relativ zur Längsachse des Drahtes angeordnet, wobei eine zweite Fase in einem zweiten Winkel, welcher größer als der erste Winkel ist, relativ zur Längsachse des Drahtes an dem ersten Endbereich angeordnet ist, wobei die zweite Fase näher zum ersten Ende des Drahtes angeordnet ist als die erste Fase. Durch eine derartige Ausgestaltung ergibt sich ein näherungsweise abgerundeter Endbereich, durch welchen die Gefahr des Reißens, Abplatzens oder Brechens einer darauf anzubringenden Kunststoffschicht verringert werden kann.

Vorzugsweise ist an dem ersten Endbereich eine dritte Fase in einem dritten Winkel, welcher größer als der zweite Winkel ist, relativ zur Längsachse des Drahtes angeordnet ist, wobei die dritte Fase näher zum ersten Ende des Drahtes angeordnet ist als die zweite Fase. Durch eine derartige Ausgestaltung kann die Annäherung an eine Halbkugelform weiter verbessert werden. Grundsätzlich ist das Vorsehen weiterer Fasen zur weiteren Verbesserung der Annäherung an die Kalbkugelform denkbar.

Eine bevorzugte Ausführungsform der Erfindung sieht vor, dass an einem an das zweite Ende angrenzenden zweiten Endbereich eines Drahtes eine erste Fase in einem ersten Winkel relativ zur Längsachse des Drahtes angeordnet ist, und wobei eine zweite Fase in einem zweiten Winkel, welcher größer als der erste Winkel ist, relativ zur Längsachse des Drahtes an dem zweiten Endbereich angeordnet ist, wobei die zweite Fase näher zum zweiten Ende des Drahtes angeordnet ist als die erste Fase. Es wird somit auch das andere Ende des Drahtes entsprechend bearbeitet, um an beiden Enden die Gefahr eines Reißens, Brechens oder Abplatzens des Kunststoffs verringern zu können.

Vorteilhafterweise ist an dem zweiten Endbereich eine dritte Fase in einem dritten Winkel, welcher größer als der zweite Winkel ist, relativ zur Längsachse des Drahtes angeordnet, wobei die dritte Fase näher zum zweiten Ende des Drahtes angeordnet ist als die zweite Fase. Durch eine derartige Ausgestaltung kann die Annäherung an eine Halbkugelform weiter verbessert werden. Grundsätzlich ist das Vorsehen weiterer Fasen zur weiteren Verbesserung der Annäherung an die Halbkugelform denkbar.

Vorzugsweise beträgt der erste Winkel zwischen 10° und 50°, vorzugsweise zwischen 20° und 40°, besonders bevorzugt etwa 30°. Vorteilhafterweise beträgt der zweite Winkel zwischen 50° und 80°, vorzugsweise zwischen 55° und 65°, besonders bevorzugt etwa 60°. Es hat sich gezeigt, dass bei diesen Dimensionen der Winkel eine gute näherungsweise Abrundung erreicht werden kann.

Bei einem alternativen erfindungsgemäßen Drahtkorb, insbesondere Wasch- oder Spülkorb, besonders bevorzugt Geschirrspülkorb, oder Teil eines Drahtkorbs, insbesondere eines Wasch- oder Spülkorbs, besonders bevorzugt eines Geschirrspülkorbs, aufweisend mehrere gerade und/oder gebogene Drähte, wobei jeder Draht ein erstes Ende, ein zweites Ende, einen Durchmesserund eine Längsachse aufweist, ist zumindest ein an das erste Ende angrenzender ersten Endbereich des Drahtes halbkugelförmig mit einem Durchmesser, welcher höchstens so groß ist wie der Durchmesser des Drahts, ausgebildet. Durch eine derartige Ausgestaltung ergibt sich ebenfalls ein abgerundeter Endbereich, welcher insbesondere nicht radial über den Durchmesser des Drahts hervorragt, durch welchen die Gefahr des Reißens, Abplatzens oder Brechens einer darauf anzubringenden Kunststoffschicht verringert werden kann.

Vorteilhafterweise sind die Drähte falls erforderlich gebogen, zumindest punktuell miteinander verschweißt und mit einem Kunststoff, vorzugsweise umfassend ein Polyamid, Polypropylen, Polyethylen oder PVC, besonders bevorzugt umfassend Polyamid 11 oder Polyamid 12, beschichtet. Dadurch kann ein stabiler Drahtkorb oder Teile für einen solchen bereitgestellt werden.

Vorteilhafterweise weist der Draht eine Länge von 40 mm bis 1400 mm, vorzugweise 40 mm bis 700 mm, besonders bevorzugt von 40 mm bis 150 mm auf. Vorzugsweise weist der Draht einen Durchmesser von 2,5 mm bis 10 mm, vorzugsweise 2,5 mm bis 5 mm. Mit derartig dimensionierten Drähte ergeben sich stabile Drahtkörbe oder Teile davon.

Gemäß einer bevorzugten Ausführungsform der Erfindung ist der Draht aus Stahl gefertigt. Stahldrähte lassen sich kostengünstig fertigen und gut schweißen.

Die Erfindung wird anhand der nachfolgenden Figuren ausführlich erläutert. Es zeigen
- Fig. 1a: in schematischer Darstellung einen ersten Endbereich eines Drahts nach einem ersten Bearbeitungsschritt,
- Fig. 1b: in schematischer Darstellung den ersten Endbereich des Drahts gemäß Fig. 1a nach einem weiteren Bearbeitungsschritt,
- Fig. 1c: in schematischer Darstellung den ersten Endbereich des Drahts gemäß Fig. 1b nach einem weiteren Bearbeitungsschritt,
- Fig. 2: in schematischer Darstellung einen Draht mit einem ersten Endbereich gemäß Fig. 1b und einem entsprechenden zweiten Endbereich.
- Fig. 3: in schematischer Darstellung einen ersten Endbereich eines Drahts in einer alternativen Ausführungsform,
- Fig. 4: in schematischer Darstellung einen ersten Endbereich eines Drahts in einer alternativen Ausführungsform und
- Fig. 5: in schematischer Darstellung einen ersten Endbereich eines Drahts gemäß dem Stand der Technik.

Die Figuren 1a bis 1c und 2 illustrieren ein erstes Ausführungsbeispiel eines Drahts 10 mit einem ersten Ende 11 und einem zweiten Ende 12 sowie einer Längsachse A.

Der Draht 10 kann eine Länge L von 40 mm bis 1400 mm, vorzugweise 40 mm bis 700 mm, besonders bevorzugt von 40 mm bis 150 mm aufweisen. Der Draht 10 kann einen Durchmesser D von 2,5 mm bis 10 mm, vorzugsweise 2,5 mm bis 5 mm, aufweisen. Der Draht 10 ist beispielsweise aus Stahl gefertigt.

An das erste Ende 11 grenzt ein erster Endbereich 20. In dem ersten Endbereich 20 weist der Draht 10 eine erste Fase 21 in einem ersten Winkel α1 relativ zur Längsachse A des Drahtes 10 sowie eine zweite Fase 22 in einem zweiten Winkel α2, welcher größer als der erste Winkel α1 ist, relativ zur Längsachse A des Drahtes 10 auf, wobei die zweite Fase 22 näher zum ersten Ende 11 des Drahtes 10 angeordnet ist als die erste Fase 21 (vgl. Fig. 2 und 1c).

Der erste Winkel α1 kann beispielsweise zwischen 10° und 50°, vorzugsweise zwischen 20° und 40°, besonders bevorzugt etwa 30°, betragen. Der zweite Winkel α2 kann beispielsweise zwischen 50° und 80°, vorzugsweise zwischen 55° und 65°, besonders bevorzugt etwa 60°, betragen.

Die verbleibende Stirnfläche des ersten Endes 11 kann einen Durchmesser aufweisen, welcher etwa 50% oder weniger, beispielsweise etwa 1/3, des Durchmessers D des Drahts 10 beträgt.

Wie Figur 3 illustriert, kann an dem ersten Endbereich 20 zusätzlich noch eine dritte Fase 23 in einem dritten Winkel α3, welcher größer als der zweite Winkel α2 ist, relativ zur Längsachse A des Drahtes 20 angeordnet sein, wobei die dritte Fase 23 näher zum ersten Ende 11 des Drahtes 10 angeordnet ist als die zweite Fase 22.

An einem an das zweite Ende 12 angrenzenden zweiten Endbereich 30 des Drahtes 10 kann eine erste Fase 31 in einem ersten Winkel b1 relativ zur Längsachse A des Drahtes 10 angeordnet sein, wobei eine zweite Fase 32 in einem zweiten Winkel b2, welcher größer als der erste Winkel b1 ist, relativ zur Längsachse A des Drahtes 10 an dem zweiten Endbereich angeordnet ist, wobei die zweite Fase näher zum zweiten Ende des Drahtes angeordnet ist als die erste Fase (vgl. Fig. 2). Der erste Winkel β1 der ersten Fase 31 des zweiten Endbereichs 30 entspricht vorzugsweise dem ersten Winkel α1 der ersten Fase 21 des ersten Endbereichs 20. Der zweite Winkel β2 der zweiten Fase 32 des zweiten Endbereichs 30 entspricht vorzugsweise dem zweiten Winkel α2 der zweiten Fase 22 des ersten Endbereichs 20. Auch an dem zweiten Endbereich 30 kann eine dritte Fase in einem dritten Winkel, welcher größer als der zweite Winkel ist, relativ zur Längsachse des Drahtes angeordnet ist, wobei die dritte Fase näher zum zweiten Ende des Drahtes angeordnet ist als die zweite Fase (nicht dargestellt). Der dritte Winkel der dritten Fase des zweiten Endbereichs 30 entspricht vorzugsweise dem dritten Winkel α3 der dritten Fase 23 des ersten Endbereichs 20.

Figur 4 zeigt eine alternative Ausgestaltung des ersten Endbereichs 20, welcher halbkugelförmig mit einem Durchmesser, welcher höchstens so groß ist wie der Durchmesser D des Drahts 10, ausgebildet ist.

Ein Drahtkorb kann mehrere Drähte 10 gemäß Figur 2, 3 oder 4 umfassen, welche falls erforderlich gebogen, zumindest punktuell miteinander verschweißt und mit einem Kunststoffüberzug 40 beschichtet sind. Der Kunststoffüberzug 40 kann beispielsweise aus Polyamid, Polypropylen, Polyethylen oder PVC, vorzugsweise aus Polyamid 11 oder Polyamid 12, gefertigt sein.

Der zuvor beschriebene Draht 10 kann folgendermaßen hergestellt werden:
In einem ersten Verfahrensschritt erfolgt das Herstellen der ersten Fase 21 in dem ersten Winkel α1 relativ zur Längsachse A des Drahtes 10 zumindest an dem an das erste Ende 11 angrenzenden ersten Endbereich 20 des Drahtes 10 (vgl. Fig. 1a). Die nach diesem Verfahrensschritt verbleibende Stirnfläche des ersten Endes 11 kann einen Durchmesser aufweisen, welcher etwa 70% oder weniger, beispielsweise etwa 2/3, des Durchmessers D des Drahts 10 beträgt. Der Draht 10 kann dazu in Rotation um seine Längsachse A versetzt im Winkel α1 an eine Schleifscheibe oder ein Schleifband geführt werden. Vorteilhafterweise wird der zweite Endbereich 30 gleichzeitig entsprechend bearbeitet und die erste Fase 31 des zweiten Endbereichs 30 hergestellt.

Anschließend erfolgt das Herstellen der zweiten Fase 22 in dem zweiten Winkel α2, welcher größer als der erste Winkel α1 ist, relativ zur Längsachse A des Drahtes 10 an dem ersten Endbereich 20, wobei die zweite Fase 22 näher zum ersten Ende 11 des Drahtes 10 angeordnet ist als die erste Fase 21 (vgl. Fig. 1b). Die nach diesem Verfahrensschritt verbleibende Stirnfläche des ersten Endes 11 kann einen Durchmesser aufweisen, welcher etwa 50% oder weniger, beispielsweise etwa 1/3, des Durchmessers D des Drahts 10 beträgt. Vorteilhafterweise wird auch in diesem Bearbeitungsschritt der zweite Endbereich 30 gleichzeitig entsprechend bearbeitet und die zweite Fase 32 des zweiten Endbereichs 30 hergestellt.

Optional können die dritte Fase 23, 33, insbesondere am ersten Endbereich 20 und am zweiten Endbereich 30 gleichzeitig, oder auch weitere Fasen angebracht werden.

Nach Herstellen der gewünschten Anzahl an Fasen 21, 22, 23, 31, 32 werden der erste Endbereich 20 und der zweite Endbereich 30 gebürstet, insbesondere drahtgebürstet.

Anschließend können mehrere derartig bearbeitete Drähte 10, gegebenenfalls nach einem entsprechenden Biegeprozess, miteinander punktuell verschweißt werden, um den Drahtkorb oder einen Teil eines Drahtkorbs zu bilden. Das so entstandene Gestell kann anschließend mit dem Kunststoffüberzug 40 beschichtet werden, beispielsweise in einem Sinterprozess.

### Bezugszeichenliste

- 10: Draht
- 11: erstes Ende
- 12: zweites Ende
- 20: erster Endbereich
- 21: erste Fase
- 22: zweite Fase
- 23: dritte Fase
- 30: zweiter Endbereich
- 31: erste Fase
- 32: zweite Fase
- 40: Kunststoffüberzug
- 50: Draht gemäß dem Stand der Technik
- 51: Endbereich
- 55: Kunststoffüberzug
- α1: erster Winkel
- α2: zweiter Winkel
- α3: dritter Winkel
- β1: erster Winkel
- β2: zweiter Winkel
- A: Längsachse
- D: Durchmesser
- L: Länge

## Patentansprüche

1. Verfahren zum Bearbeiten von Drähten (10) mit einem ersten Ende (11), einem zweiten Ende (12) und einer Längsachse (A) zur Herstellung eines Drahtkorbs, insbesondere eines Wasch- oder Spülkorbs, oder eines Teils davon aufweisend die folgenden Schritte:
- Herstellen einer ersten Fase (21) in einem ersten Winkel (α1) relativ zur Längsachse (A) des Drahtes (10) zumindest an einem an das erste Ende (11) angrenzenden ersten Endbereich (20) des Drahtes (10),
- Herstellen einer zweiten Fase (22) in einem zweiten Winkel (α2), welcher größer als der erste Winkel (α1) ist, relativ zur Längsachse (A) des Drahtes(10) an dem ersten Endbereich (20), wobei die zweite Fase (22) näher zum ersten Ende (11) des Drahtes (10) angeordnet ist als die erste Fase (21).

2. Verfahren nach einem der vorhergehenden Ansprüche, **gekennzeichnet durch** den folgenden zusätzlichen Schritt:
- Herstellen einer dritten Fase (23) in einem dritten Winkel (α3), welcher größer als der zweite Winkel (α2) ist, relativ zur Längsachse (A) des Drahtes (10) an dem ersten Endbereich (20), wobei die dritte Fase (23) näher zum ersten Ende (11) des Drahtes (10) angeordnet ist als die zweite Fase (22).

3. Verfahren nach einem der vorhergehenden Ansprüche, **gekennzeichnet durch** die folgenden zusätzlichen Schritte:
- Herstellen einer ersten Fase (31) in einem ersten Winkel (β1) relativ zur Längsachse (A) des Drahtes (10) an einem an das zweite Ende (12) angrenzenden zweiten Endbereich (30) des Drahtes (10),
- Herstellen einer zweiten Fase (32) in einem zweiten Winkel (β2), welcher größer als der erste Winkel (β1) ist, relativ zur Längsachse (A) des Drahtes (10) an dem zweiten Endbereich (30), wobei die zweite Fase (32) näher zum zweiten Ende (12) des Drahtes (10) angeordnet ist als die erste Fase (31), sowie vorzugsweise
- Herstellen einer dritten Fase in einem dritten Winkel, welcher größer als der zweite Winkel ist, relativ zur Längsachse des Drahtes an dem zweiten Endbereich, wobei die dritte Fase näher zum zweiten Ende des Drahtes angeordnet ist als die zweite Fase.

4. Verfahren nach einem der vorhergehenden Ansprüche, **dadurch gekennzeichnet, dass** das Herstellen einer der Fasen (21, 22, 23, 31, 32) durch Drehen des Drahtes (10) um seine Längsachse (A) und Schleifen, insbesondere an einem Schleifband oder einer Schleifscheibe, oder durch ein spanabhebendes Verfahren, beispielsweise mittels einer spanabhebenden Klinge, oder durch Kalt- oder Warmverformung erfolgt.

5. Verfahren nach einem der vorhergehenden Ansprüche, **dadurch gekennzeichnet, dass** der erste Endbereich (20) und/oder der zweite Endbereich (30) gebürstet, insbesondere drahtgebürstet, wird.

6. Verfahren nach einem der vorhergehenden Ansprüche, **dadurch gekennzeichnet, dass** der erste Winkel (α1, β1) zwischen 10° und 50°, vorzugsweise zwischen 20° und 40°, besonders bevorzugt etwa 30°, beträgt und/oder dass der zweite Winkel (α2, β2) zwischen 50° und 80°, vorzugsweise zwischen 55° und 65°, besonders bevorzugt etwa 60°, beträgt.

7. Verfahren nach einem der vorhergehenden Ansprüche, **dadurch gekennzeichnet, dass** der Draht (10) aus Stahl gefertigt ist.

8. Verfahren nach einem der vorhergehenden Ansprüche, **dadurch gekennzeichnet, dass** mehrere derartig bearbeitete Drähte (10) zumindest punktuell miteinander verschweißt und anschließend mit einem Kunststoffüberzug (40), vorzugsweise umfassend ein Polyamid, Polypropylen, Polyethylen oder PVC, besonders bevorzugt umfassend Polyamid 11 oder Polyamid 12, beschichtet werden.

9. Drahtkorb, insbesondere Wasch- oder Spülkorb, besonders bevorzugt Geschirrspülkorb, oder Teil eines Drahtkorbs, insbesondere eines Wasch- oder Spülkorbs, besonders bevorzugt eines Geschirrspülkorbs, aufweisend mehrere gerade und/oder gebogene Drähte (10), wobei jeder Draht (10) ein erstes Ende (11), ein zweites Ende (12) und eine Längsachse (A) aufweist, wobei zumindest an einem an das erste Ende (11) angrenzenden ersten Endbereich (20) des Drahtes (10) eine erste Fase (21) in einem ersten Winkel (α1) relativ zur Längsachse (A) des Drahtes (10) angeordnet ist, und wobei eine zweite Fase (22) in einem zweiten Winkel (α2), welcher größer als der erste Winkel (α1) ist, relativ zur Längsachse (A) des Drahtes (10) an dem ersten Endbereich (20) angeordnet ist, wobei die zweite Fase (22) näher zum ersten Ende (11) des Drahtes (10) angeordnet ist als die erste Fase (21), wobei vorzugsweise an dem ersten Endbereich (20) eine dritte Fase (23) in einem dritten Winkel (α3), welcher größer als der zweite Winkel (α2) ist, relativ zur Längsachse (A) des Drahtes (10) angeordnet ist, wobei die dritte Fase (23) näher zum ersten Ende (11) des Drahtes (10) angeordnet ist als die zweite Fase (22).

10. Drahtkorb nach Anspruch 9,
**dadurch gekennzeichnet, dass** an einem an das zweite Ende (12) angrenzenden zweiten Endbereich (30) des Drahtes (10) eine erste Fase (31) in einem ersten Winkel (β1) relativ zur Längsachse (A) des Drahtes (10) angeordnet ist, und wobei eine zweite Fase (32) in einem zweiten Winkel (β2), welcher größer als der erste Winkel (β1) ist, relativ zur Längsachse (A) des Drahtes (10) an dem zweiten Endbereich (30) angeordnet ist, wobei die zweite Fase (32) näher zum zweiten Ende (12) des Drahtes (10) angeordnet ist als die erste Fase (31), wobei vorzugsweise an dem zweiten Endbereich (30) eine dritte Fase in einem dritten Winkel, welcher größer als der zweite Winkel ist, relativ zur Längsachse (A) des Drahtes (10) angeordnet ist, wobei die dritte Fase näher zum zweiten Ende (12) des Drahtes (10) angeordnet ist als die zweite Fase (32).

11. Drahtkorb nach einem der Ansprüche 9 bis 10, **dadurch gekennzeichnet, dass** der erste Winkel (α1, β1) zwischen 10° und 50°, vorzugsweise zwischen 20° und 40°, besonders bevorzugt etwa 30°, beträgt und/oder dass der zweite Winkel (α2, β2) zwischen 50° und 80°, vorzugsweise zwischen 55° und 65°, besonders bevorzugt etwa 60°, beträgt.

12. Drahtkorb, insbesondere Wasch- oder Spülkorb, besonders bevorzugt Geschirrspülkorb, oder Teil eines Drahtkorbs, insbesondere eines Wasch- oder Spülkorbs, besonders bevorzugt eines Geschirrspülkorbs, aufweisend mehrere gerade und/oder gebogene Drähte (10), wobei jeder Draht (10) ein erstes Ende (11), ein zweites Ende (12), einen Durchmesser (D) und eine Längsachse (A) aufweist, wobei zumindest ein an das erste Ende (11) angrenzender ersten Endbereich (20) des Drahtes (10) halbkugelförmig mit einem Durchmesser, welcher höchstens so groß ist wie der Durchmesser (D) des Drahts (10), ausgebildet ist.

13. Drahtkorb nach einem der Ansprüche 9 bis 12, **dadurch gekennzeichnet, dass** die Drähte (10) falls erforderlich gebogen, zumindest punktuell miteinander verschweißt und mit einem Kunststoffüberzug (40), vorzugsweise umfassend ein Polyamid, Polypropylen, Polyethylen oder PVC, besonders bevorzugt umfassend Polyamid 11 oder Polyamid 12, beschichtet sind.

14. Drahtkorb nach einem der Ansprüche 9 bis 13, **dadurch gekennzeichnet, dass** der Draht (10) eine Länge (L) von 40 mm bis 1400 mm, vorzugweise 40 mm bis 700 mm, besonders bevorzugt von 40 mm bis 150 mm aufweist und/oder dass der Draht (10) einen Durchmesser (D) von 2,5 mm bis 10 mm, vorzugsweise 2,5 mm bis 5 mm, aufweist.

15. Drahtkorb nach einem der Ansprüche 9 bis 14, **dadurch gekennzeichnet, dass** der Draht (10) aus Stahl gefertigt ist.
